# FASCICULE DE BREVET EUROPEEN

(11) **EP 1 336 948 B1**
(45) Date de publication et mention de la délivrance du brevet: **03.01.2007**
(21) Numéro de dépôt: 03364002.0
(22) Date de dépôt: 14.02.2003
(51) Int. Cl.: G09F 27/00, G09F 15/00

(54) **Borne interactive de vitrine**
Öffentliches interaktives Endgerät
Public display interactive terminal

(30) Priorité: 15.02.2002 FR 0201957
(43) Date de publication de la demande: 20.08.2003
(73) Titulaire: Cartel S.A., 35700 Rennes (FR)
(72) Inventeur: Le Berre, Philippe, 35510 Cesson Sevignés (FR)

(56) Documents cités:
- DE-A- 19 609 743
- DE-U- 20 014 852
- FR-A- 2 750 239
- FR-A- 2 782 565
- PATENT ABSTRACTS OF JAPAN vol. 2002, no. 02, 2 avril 2002 (2002-04-02) & JP 2001 282433 A (SANYO ELECTRIC CO LTD), 12 octobre 2001 (2001-10-12)

## Description

La présente invention concerne un système d'intégration d'une borne interactive derrière une vitrine accessible au travers du vitrage.

La borne interactive consiste en la mise en libre service d'un ordinateur. Grâce à une technologie vitro-sensitive, on peut utiliser un ordinateur au travers d'une vitrine. Un tel système, comme par exemple le système décrit dans le document FR2782565 qui est considéré comme étant l'état de la technique le plus proche, est composé d'un écran, d'une unité centrale et d'un système d'acquisition solidaire du vitrage. Ces bornes sont composées d'éléments séparés, ce qui permet en particulier d'isoler le problème posé par le fait de solidariser la solution d'acquisition vitro-sensitive au vitrage. La maintenance d'un tel dispositif doit alors déterminer quel sous-ensemble pose problème et intervenir spécifiquement.

Le dispositif selon l'invention consiste en un système regroupant tous les sous-ensembles de la borne et en particulier la solution d'acquisition vitro-sensitive sans que celle-ci soit solidaire du vitrage.

Le dispositif est constitué d'un boîtier de préférence en forme de parallélépipède rectangle supportant un micro-ordinateur, un écran plat, et une solution d'acquisition vitro-sensitive. La solution d'acquisition vitro-sensitive sera fixée au boîtier de façon à permettre une translation perpendiculaire au vitrage. Cette translation sera guidée dans un logement prévu à cet effet dans le boîtier. Un dispositif élastique permettra de rattraper le jeu pouvant exister entre la solution d'acquisition et le vitrage. L'écran est fixé au boîtier en deux points formant un axe de rotation séparant l'écran en deux parties de préférence égales. Le boîtier devra être placé dans un châssis solidaire du vitrage ou solidarisé à un mobilier urbain.

Selon un mode de réalisation préférentiel, le dispositif selon l'invention est solidarisé à un châssis collé au vitrage intégré à un cadre fixe et suspendu à des câbles arrimés soit au cadre soit au mur de l'immeuble.

Selon un autre mode de réalisation préférentiel, le dispositif selon l'invention est fixé à l'intérieur d'un mobilier urbain composé d'un caisson en forme de parallélépipède rectangle à une face ouverte sur laquelle vient se rabattre le vitrage. Ce qui constitue un mobilier urbain standard.

Le dessin ci-après illustre l'invention :
La figure 1 représente une vue de côté de la borne intégrée à un immeuble.
En référence à ce dessin, la borne présente un boîtier (6), une unité centrale (1), un écran plat (2), une solution d'acquisition (3), un châssis (4), un dispositif élastique (7), des éléments de fixation du châssis(5) le tout est présenté derrière un vitrage (8).
La figure 2 représente une vue de côté de la borne intégrée à un mobilier urbain.

En référence à ce dessin, la borne présente un boîtier (6), une unité centrale (1), un écran plat (2), une solution d'acquisition (3), un châssis (4), un boîtier (6), un dispositif élastique (7), des éléments de fixation du boitier (5) le tout est présenté derrière un vitrage (8).

A titre d'exemple non limitatif, le châssis a des dimensions de hauteur 60 cm largeur 40 cm et profondeur 10 cm.

## Revendications

1. Borne interactive installée derrière une vitrine, composée d'un boîtier (6) intégrant un micro-ordinateur(1), un écran plat(2), une solution d'acquisition vitro-sensitive (3), **caractérisée en ce que** la solution d'acquisition (3) est solidaire du boîtier (6).

2. Borne interactive selon la revendication 1 **caractérisée en ce que** le boîtier (6) est un parallélépipède rectangle.

3. Borne interactive selon les revendications 1 **caractérisée en ce que** la solution d'acquisition (3) est maintenue dans un logement.

4. Borne interactive selon les revendications 1 et 3 **caractérisées en ce que** le maintien dans le logement permet de translater la solution d'acquisition (3) perpendiculairement au plan du vitrage afin de l'ajuster à la vitre.

5. Borne interactive selon les revendications 1, 3 et 4 **caractérisées en ce que** la translation de la solution d'acquisition (3) est forcée par un système élastique (7).

6. Borne interactive selon les revendications 1 et 2 **caractérisée en ce que** l'écran plat(2) est fixé au boîtier en deux points formant un axe de rotation horizontal parallèle au plan du vitrage.

7. Borne interactive selon la revendication 1 **caractérisée en ce qu**'elle est positionnée à l'intérieur d'un immeuble.

8. Borne interactive selon la revendication 1 **caractérisée en ce qu**'elle est positionnée à l'intérieur d'un mobilier urbain.

9. borne interactive selon les revendications 1 et 7 **caractérisée en que ce** le dispositif peut être soutenu par un système de câbles.

10. borne interactive selon les revendications 1 et 8 **caractérisée en ce que** le mobilier urbain est un caisson à vitrine standard.

## Claims

1. Interactive terminal installed behind a window consisting of a unit (6) containing a microcomputer (1), a flat screen (2) and a glass-sensitive keypad (3), **characterised by** the fact that the keypad (3) is joined to the unit (6).

2. Interactive terminal as per claim 1, **characterised by** the fact that the unit (6) is cuboid-shaped.

3. Interactive terminal as per claim 1, **characterised by** the fact that the keypad (3) is housed in a unit.

4. Interactive terminal as per claims 1 and 3, **characterised by** the fact that the unit housing enables the keypad (3) to be moved towards the window pane so that it can be attached to the window.

5. Interactive terminal as per claims 1, 3 and 4, **characterised by** the fact that the spring-mounted system (7) forces the keypad's (3) translational movement.

6. Interactive terminal as per claims 1 and 2, **characterised by** the fact that the flat screen (2) is secured to the unit at two points forming a horizontal axis of rotation parallel to the window pane.

7. Interactive terminal as per claim 1, **characterised by** the fact that it is positioned inside a building.

8. Interactive terminal as per claim 1, **characterised by** the fact that it is positioned inside street furniture.

9. Interactive terminal as per claims 1 and 7, **characterised by** the fact that the device can be supported by a cable system.

10. Interactive terminal as per claims 1 and 8, **characterised by** the fact that the street furniture is a standard window box.

## Patentansprüche

1. Interaktiver Terminal hinter einem Schaufenster bestehend aus einem Gehäuse (6) mit einem Rechner (1), einem Flachbildschirm (2) und einer Durchglas-Dateneingabeeinheit (3), **dadurch gekennzeichnet dass** die Dateneingabeeinheit im Gehäuse (6) integriert ist.

2. Interaktiver Terminal nach Schutzanspruch 1, **dadurch gekennzeichnet, dass** das Gehäuse quaderförmig ist.

3. Interaktiver Terminal nach Schutzanspruch 1, **dadurch gekennzeichnet, dass** die Dateneingabeeinheit (3) in ein Führungsgehäuse eingesetzt ist.

4. Interaktiver Terminal nach Schutzansprüchen 1 und 3, **dadurch gekennzeichnet, dass** die Montage der Dateneingabeeinheit (3) in einem Führungsgehäuse eine Transtationsbewegang in Richtung Oberfläche der Verglasung ermöglicht.

5. Interaktiver Terminal nach Schutzansprüchen 1, 3 und 4, **dadurch gekennzeichnet, dass** die Translationsbewegung der Dateneingabeeinheit (3) durch ein Federsystem (7) erzwungen wird.

6. Interaktiver Terminal nach Schutzansprüchen 1 und 2, **dadurch gekennzeichnet, dass** der Flachbildschirm (2) an zwei Stellen am Gehäuse befestigt ist, so dass eine parallel zur Verglasungsfläche verlaufende horizontale Drehachse entsteht.

7. Interaktiver Terminal nach Schutzanspruch 1, **dadurch gekennzeichnet, dass** sich der Terminal innerhalb eines Gebäudes befindet.

8. Interaktiver Terminal nach Schutzanspruch 1, **dadurch gekennzeichnet, dass** sich der Terminal in einem Stadtmobiliar befindet.

9. Interaktiver Terminal nach Schutzansprüchen 1 und 7, **dadurch gekennzeichnet, dass** die Einrichtung an einem Kabelsystem aufgehängt werden kann.

10. Interaktiver Terminal nach Schutzansprüchen 1 und 8, **dadurch gekennzeichnet, dass** das Standard-Stadtmobiliar ein Kastengehäuse mit Verglasung darstellt.
